# EUROPÄISCHE PATENTSCHRIFT

(11) **EP 2 642 059 B1**
(45) Veröffentlichungstag und Bekanntmachung des Hinweises auf die Patenterteilung: **18.05.2016**
(21) Anmeldenummer: 13160086.8
(22) Anmeldetag: 20.03.2013
(51) Int. Cl.: E06B 3/22

(54) **Verfahren zum Verstärken eines Kunststoff-Hohlkammerprofils**
Method for reinforcing a plastic hollow chamber profile
Procédé de renforcement d'un profil de chambre creux en plastique

(30) Priorität: 20.03.2012 EP 12160432
(43) Veröffentlichungstag der Anmeldung: 25.09.2013
(73) Patentinhaber: profine GmbH, 53840 Troisdorf (DE)
(72) Erfinder: Schreder, Gerhard, 4841 Ungenach (AT)
(74) Vertreter: Wübken, Ludger

(56) Entgegenhaltungen:
- EP-A2- 1 947 281
- DE-C1- 3 406 283
- DE-U1- 20 019 036

## Beschreibung

Die Erfindung betrifft ein Verfahren zum Verstärken eines Hohlkammerprofils mit einem Verstärkungsprofil.

### Technisches Gebiet

Hohlkammerprofile für die Herstellung von Fenstern und Türen werden in großem Umfang aus PVC-Formmassen extrudiert. Beim Kalibrieren und Abkühlen werden die Profile durch einen sogenannten Abzug durch die Kalibriereinrichtung gezogen, wobei zwangsläufig mehr oder weniger große Spannungen im PVC-Material eingefroren werden. Bei starker Erwärmung der zu Fenstern oder Türen bearbeiteten Profile durch Sonneneinstrahlung können diese Spannungen teilweise freigesetzt werden, so dass es zu einem Verzug der Profile kommt.

### Stand der Technik

Es ist üblich, Hohlkammerprofile aus PVC-Formmassen mit Verstärkungsprofilen zu versehen. Die Verstärkungsprofile bestehen gewöhnlich aus Stahl. Es sind aber auch Verstärkungsprofile aus glasfaserverstärkten Kunststoffen oder sogenannte thermisch getrennte Stahlprofile für diesen Zweck bekannt.

Die Verstärkungsprofile werden vor dem Verschweißen der abgelängten und auf Gehrung geschnittenen PVC-Profile in eine sogenannte Verstärkungskammer der Hohlprofile - insbesondere der Blendrahmenprofile für den Blendrahmen und der Flügelrahmenprofile für den Flügelrahmen - eingeschoben und mit einer die Außenkontur des Hohlkammerprofils durchdringenden Verschraubung mit dem Hohlkammerprofil verschraubt. Aufgrund von Fertigungstoleranzen ist jedoch nicht immer gewährleistet, dass die Verstärkungsprofile an der Innenkontur der Verstärkungskammer anliegen. Bei einer etwaigen Verformung des Hohlkammerprofils durch Wärmeeinwirkung und dadurch freigesetzte Spannungen verzieht sich das PVC-Profil, bevor die Verstärkungsprofile auf Biegung beansprucht werden und damit ihre Verstärkungswirkung entfalten.

Die DE 3406283 C1 offenbart ein Verfahren zum Verstärken eines Hohlkammerprofils mit einem Verstärkungsprofil, wobei das Hohlkammerprofil wenigstens weitgehend aus Kunststoff besteht, Profil-Außenwände und Innenstege zur Bildung der Hohlkammern aufweist, eine Verstärkungskammer aufweist, die in Teilbereichen von der Profil-Außenwand und in anderen Teilbereichen von den Innenstegen des Hohlkammerprofils gebildet wird,und wobei das Verstärkungsprofil mehrere Schenkel aufweist, in die Verstärkungskammer eingeschoben und mittels einer die Profil-Außenwand des Hohlkammerprofils durchdringenden Verschraubung an dieser befestigt wird, wobei das Verstärkungsprofil so geformt ist und so in die Verstärkungskammer eingeschoben wird, dass einer der Schenkel des Verstärkungsprofils im Bereich der späteren Verschraubung zunächst gegenüber der Profil-Außenwand beabstandet ist, und wobei dass das Verstärkungsprofil beim Anziehen der die Profil-Außenwand des Hohlkammerprofils durchdringenden Verschraubung in wenigstens einem von der Verschraubung beabstandeten Bereich des Verstärkungsprofils an die Innenwandung der Verstärkungskammer gepresst wird.

Nachteilig bei diesem Verfahren ist jedoch, dass lediglich über die Innenwandungen des Profils Kräfte auf das Verstärkungsprofil übertragen werden.

### Aufgabe

Aufgabe der vorliegenden Erfindung ist es daher, ein Verfahren zum Verstärken eines Kunststoff-Hohlkammerprofils zur Verfügung zu stellen, das diese Nachteile nicht aufweist.

### Darstellung der Erfindung

Diese Aufgabe wird gelöst durch ein Verfahren nach Anspruch 1, bevorzugt in Verbindung mit einem oder mehreren der Merkmale der Unteransprüche.

Das für das erfindungsgemäße Verfahren verwendete Hohlkammerprofil besteht wenigstens weitgehend aus Kunststoff, bevorzugt aus Hart-PVC (PVC-U). Die Profil-Außenwand weist bevorzugt eine wesentlich größere Wandstärke auf als die Innenstege des Hohlkammerprofils. Bevorzugt weisen die Profil-Außenwand eine Wandstärke von 2,5 bis 3 mm und die Innenstege eine Wandstärke von weniger als 2 mm auf.

Die Verstärkungskammer wird wenigstens in Teilbereichen von der Profil-Außenwand und in anderen Teilbereichen von den Innenstegen des Hohlkammerprofils gebildet, so dass die Verstärkungskammer in Teilbereichen, bedingt durch die größere Wandstärke der Profil-Außenwände im Vergleich zu den Innenstegen, eine unterschiedliche Wandstärke und damit unterschiedliche Steifigkeit aufweist.

Das Verstärkungsprofil weist mehrere Schenkel auf, wobei sowohl eine offene Kontur als auch eine geschlossene Kontur des Stahlprofiles innerhalb der Erfindung eingesetzt werden können. Das Verstärkungsprofil ist so geformt und wird so in die Verstärkungskammer eingeschoben, dass einer der Schenkel des Verstärkungsprofils im Bereich der späteren Verschraubung zunächst gegenüber der Profil-Außenwand beabstandet ist. Beim Anziehen der Verschraubung wird nicht nur dieser beabstandete Bereich des Verstärkungsprofils an die Profil-Außenwand angezogen, das Verstärkungsprofil wird erfindungsgemäß zusätzlich geschwenkt, erfährt also eine Drehbewegung oder eine Kombination aus einer Drehbewegung und einer translatorischen Bewegung. Durch diese Schwenkbewegung wird das Verstärkungsprofil in einem von der Verschraubung beabstandeten Bereich fest an die Innenwandung der Verstärkungskammer angepresst. Nach einer besonders bevorzugten Ausführungsform der Erfindung erfolgt dieses Anpressen an die Innenwandung der Verstärkungskammer in einem Bereich der Verstärkungskammer, an dem diese durch die Profil-Außenwandung gebildet wird, mit anderen Worten, das Verstärkungsprofil wird von innen an die Profil-Außenwand gepresst. Hierdurch ist ein optimaler Kraftfluss zwischen dem Verstärkungsprofil und der Außenkontur des Hohlkammerprofils gewährleistet.

Nach einer besonders bevorzugten Ausführungsform der Erfindung verläuft wenigstens einer der Bereiche der Innenwandung der Verstärkungskammer, an die das Verstärkungsprofil angepresst wird, etwa parallel zur Außensichtfläche bzw. zur Verglasungsebene. Mit "etwa parallel" wird hierbei ein Winkel zwischen 0° und 10° zur Außensichtfläche bzw. Verglasungsebene verstanden.

Bei einem insbesondere durch thermische Beanspruchung ausgelösten Verzug des Hohlkammerprofils in Teilbereichen wird daher das Verstärkungsprofil unmittelbar auf Biegung beansprucht und wirkt somit einem Verziehen des Hohlkammerprofils entgegen.

Nach einer besonders bevorzugten Ausführungsform der Erfindung wird das Verstärkungsprofil beim Anziehen der Verschraubung derart geschwenkt, dass die hieraus resultierende Rotationskomponente der Schwenkbewegung einer Rotation von mindestens 3° entspricht.

Das Verstärkungsprofil wird mit dem Hohlkammerprofil insbesondere verschraubt. Es liegt aber innerhalb der Erfindung, wenn die Verbindung beispielsweise durch Nieten o. dgl. erfolgt.

### Kurze Beschreibung der Zeichnung

Die Erfindung wird nachfolgend anhand eines Ausführungsbeispiels sowie der Zeichnung näher erläutert. Es zeigen dabei:
- Fig. 1: einen Querschnitt durch ein Flügelrahmenprofil vor dem Verschrauben der Verstärkung;
- Fig. 2: einen Querschnitt durch das Profil in Fig. 1 nach dem Verschrauben der Verstärkung;
- Fig. 3: ein Flügelrahmenprofil wie in Fig. 1 mit einer alternativen Verstärkung;
- Fig. 4: einen Querschnitt wie in Fig. 3 nach dem Verschrauben der Verstärkung;
- Fig. 5: eine alternative Ausführungsform eines Flügelrahmenprofils vor dem Verschrauben der Verstärkung;
- Fig. 6: ein Flügelrahmenprofil wie in Fig. 5 nach dem Verschrauben der Verstärkung.

### Wege zur Ausführung der Erfindung

In Fig. 1 ist ein dem Fachmann an sich bekanntes Flügelrahmenprofil, Marke Trocal der Anmelderin, dargestellt. Das als Hohlkammerprofil 1 ausgeführte Flügelrahmenprofil weist eine Profil-Außenwand 2 mit einer durchgehenden Wandstärke von ca. 3 mm auf. Die Innenstege 4, 5, 6, 7 teilen das Hohlkammerprofil 1 in mehrere Hohlkammern 15, 16, 17. Die Hohlkammer 16 bildet dabei die Verstärkungskammer 3. Die Innenstege 4 - 7 haben eine wesentlich geringere Wandstärke als die Profil-Außenwand 2, nämlich ca. 1 bis 1,5 mm.

Das Verstärkungsprofil 10 besteht aus Stahl einer Wandstärke von 2 mm und ist so geformt, dass es nach dem Einschieben in die Verstärkungskammer 3 zumindest in einigen Bereichen, insbesondere dem Bereich der Verschraubung 18 und den späteren Anpressbereichen 11, 23 und 24 nicht an der Innenwandung der Verstärkungskammer 3 anliegt.

In Fig. 1 ist der sogenannte Euronutbereich mit dem Bezugszeichen 8 gekennzeichnet. Dieser stellt im Sinne der vorliegenden Erfindung einen Teilbereich der Profil-Außenwand 2 dar.

Nach dem Anziehen der in den Fig. lediglich symbolisch dargestellten Verschraubung 18 wird das Verstärkungsprofil 10 um den in Fig. 2 mit dem Bezugszeichen 19 dargestellten Bereich geschwenkt bzw. rotiert, so dass der von der Verschraubung 18 beabstandete abgewinkelte Schenkelbereich in den Anpressbereichen 11 und 23 fest an die Innenkontur der Verstärkungskammer 3 gepresst wird. Zugleich wird der Schenkel 22 (Fig. 2) des Verstärkungsprofils 10 im Bereich der Euronut 8, genauer im Anpressbereich 24, an die Innenkontur der Verstärkungskammer 3 gepresst. Durch diese kraftschlüssige Verbindung zwischen dem Verstärkungsprofil 10 und dem Hohlkammerprofil 1 wird eine unmittelbare Übertragung etwaiger Biegungen des Hohlkammerprofils 1 auf das Verstärkungsprofil 10 sichergestellt und von diesem weitgehend abgefangen, so dass beispielsweise durch Schrumpfspannungen ausgelöste Verbiegungen des Hohlkammerprofils 1 minimiert werden.

Im Bereich der Anpressbereiche 11 und 23 (Fig. 1, Fig. 2) verläuft die Profil-Außenwand 2 in einem engen Bogen von ca. 90° und geht - in Richtung der Außensichtfläche betrachtet - in einen horizontalen, also senkrecht zur Außensichtfläche bzw. zur Verglasungsebene verlaufenden Bereich über. Der Bereich 23 verläuft dabei etwa parallel zur Verglasungsebene bzw. zur Außensichtfläche des Profils 1, so dass eine optimale Abtragung der durch eine Biegung auftretenden Kräfte auf das Verstärkungsprofil 10 ermöglicht wird. Auch der Anpressbereich 24, auf den der Schenkel 22 des Verstärkungsprofils 10 beim Anziehen der Verschraubung 18 gepresst wird, verläuft annähernd senkrecht zur Verglasungsebene bzw. zur Außensichtfläche des Hohlkammerprofils 1.

In den Fig. 3 und 4 ist das gleiche Hohlkammerprofil 2 wie in den Fig. 1 und 2 dargestellt, lediglich das Verstärkungsprofil 10' weist auf der Innenseite einen verkürzten Schenkel auf. Die Funktionsweise ist prinzipiell jedoch die Gleiche: Das Verstärkungsprofil 10' wird beim Anziehen der Verschraubung 18 etwa um den Bereich 20 geschwenkt bzw. rotiert und in den Bereichen 11' und 23' an die Innenkontur der Verstärkungskammer 3 angepresst.

Das abgewandte Ende des Verstärkungsprofils 10' stützt sich in diesem Ausführungsbeispiel an dem Nocken 9 der Verstärkungskammer 3 ab.

In den Fig. 5 und 6 ist ein alternatives Ausführungsbeispiel der vorliegenden Erfindung dargestellt: Das hier verwendete Hohlkammerprofil 1' weist ähnlich wie das in den Fig. 1 bis 4 dargestellte Flügelrahmenprofil eine Profil-Außenwand 2' mit einer durchgehenden Nenn-Wandstärke von 3 mm und Innenstege 4', 5', 6' und 7' mit etwa 1 mm Wandstärke auf. Das Verstärkungsprofil 10" weist eine solche Kontur auf, dass nach dem Einschieben in die Verstärkungskammer 3' der spätere Verschraubungsbereich zunächst beabstandet zu der Innenkontur der Verstärkungskammer 3' zu liegen kommt. Beim Anziehen der in den Fig. 5 und 6 nur symbolisch dargestellten Verschraubung 18' wird das Verstärkungsprofil 10" etwa um den Bereich 21 gedreht bzw. geschwenkt und dabei mit dem Ende des freien Schenkels des Verstärkungsprofils 10" im Bereich der Euronut 8 - Anpressbereich 11" - an die Innenkontur der Verstärkungskammer 3' angepresst. Zugleich erfolgt eine Anpressung des anderen Schenkels des Verstärkungsprofils 10" in zwei unterschiedlichen, nahe an der Profil-Außenwand 2' liegenden Bereichen 25 und 26 des Innensteges 5'. Auch hierdurch wird eine hervorragende kraftschlüssige Verbindung zwischen Verstärkungsprofil 10" und dem Hohlkammerprofil 1' bewirkt, so dass etwaige Schrumpfungen und dadurch ausgelöste Verbiegungen des Hohlkammerprofils 1' zuverlässig minimiert werden.

### Legende

- 1, 1': Hohlkammerprofil
- 2, 2': Profil-Außenwand
- 3, 3': Verstärkungskammer
- 4, 4': Innensteg
- 5, 5': Innensteg
- 6 , 6': Innensteg
- 7 , 7': Innensteg
- 8: Euronut
- 9: Nocken
- 10, 10', 10": Verstärkungsprofil
- 11, 11', 11": Anpressbereich
- 12: Schenkel
- 13: Schenkel
- 14: Schenkel
- 15: Hohlkammer
- 16: Hohlkammer
- 17: Hohlkammer
- 18, 18': Verschraubung
- 19: Bereich
- 20: Bereich
- 21: Bereich
- 22, 22': Schenkel
- 23, 23': Anpressbereich
- 24: Anpressbereich
- 25: Anpressbereich
- 26: Anpressbereich

## Patentansprüche

1. Verfahren zum Verstärken eines Hohlkammerprofils (1, 1') mit einem Verstärkungsprofil (10, 10', 10"), wobei das Hohlkammerprofil (1, 1')
- wenigstens weitgehend aus Kunststoff besteht,
- Profil-Außenwände (2, 2') und Innenstege (4-7, 4'-7') zur Bildung der Hohlkammern (15, 16, 17) aufweist,
- eine Verstärkungskammer (3, 3') aufweist, die in Teilbereichen von der Profil-Außenwand (2) und in anderen Teilbereichen von den Innenstegen (6, 7) des Hohlkammerprofils (1, 1') gebildet wird,
und wobei das Verstärkungsprofil (10, 10', 10")
- mehrere Schenkel (12, 13, 14, 22, 22') aufweist,
- in die Verstärkungskammer (3, 3') eingeschoben und
- mittels einer die Profil-Außenwand (2) des Hohlkammerprofils (1, 1') durchdringenden Verschraubung (18, 18') o. dgl. an dieser befestigt wird,
wobei
- das Verstärkungsprofil (10, 10', 10") so geformt ist und so in die Verstärkungskammer (3, 3') eingeschoben wird, dass einer der Schenkel (13) des Verstärkungsprofils im Bereich der späteren Verschraubung (18, 18') o. dgl. zunächst gegenüber der Profil-Außenwand (2) beabstandet ist und in wenigstens einem anderen Bereich die Profil-Außenwand (2) berührt,
- das Verstärkungsprofil (10, 10', 10") beim Anziehen der die Profil-Außenwand (2) des Hohlkammerprofils (1, 1') durchdringenden Verschraubung (18, 18') o. dgl. eine Schwenk- bzw. Drehbewegung erfährt und dabei in wenigstens einem von der Verschraubung (18) o. dgl. beabstandeten Bereich des Verstärkungsprofils (10, 10', 10") an die Innenwandung der Verstärkungskammer (3, 3') gepresst wird.

2. Verfahren nach Anspruch 1, **dadurch gekennzeichnet, dass** wenigstens einer der Bereiche (23, 23', 24) der Innenwandung der Verstärkungskammer (3, 3'), an den das Verstärkungsprofil (10, 10', 10") angepresst wird, Teil der Profil-Außenwand (2) ist.

3. Verfahren nach Anspruch 1 oder 2, **dadurch gekennzeichnet, dass** wenigstens einer der Bereiche (23, 23', 24) der Innenwandung der Verstärkungskammer (3, 3'), an den das Verstärkungsprofil (10, 10', 10") angepresst wird, etwa parallel zur Außensichtfläche bzw. Verglasungsebene verläuft.

4. Verfahren nach einem der Ansprüche 1 bis 3, **dadurch gekennzeichnet, dass** die eine Schwenk- bzw. Drehbewegung eine Drehung des Verstärkungsprofils (10, 10', 10") von wenigstens 3° bewirkt.

## Claims

1. Method for reinforcing a hollow-chamber profile (1, 1') by way of a reinforcement profile (10, 10', 10''), wherein the hollow-chamber profile (1, 1')
- is at least largely composed of plastics;
- has external profile walls (2, 2') and internal webs (4-7, 4'-7') for forming the hollow chambers (15, 16, 17);
- has a reinforcement chamber (3, 3') which in part-regions is formed by the external profile wall (2) and in other part-regions is formed by the internal webs (6, 7) of the hollow-chamber profile (1, 1'),
and wherein the reinforcement profile (10, 10', 10'')
- has a plurality of legs (12, 13, 14, 22, 22');
- is inserted into the reinforcement chamber (3, 3'); and
- by means of a screw connection (18, 18') or similar which penetrates the external profile wall (2) of the hollow-chamber profile (1, 1') is fastened to the latter;
wherein
- the reinforcement profile (10, 10', 10") is shaped such and is inserted into the reinforcement chamber (3, 3') such that one of the legs (13) of the reinforcement profile in the region of the later screw connection (18, 18') or similar is initially spaced apart from the external profile wall (2), and in at least one other region touches the external profile wall (2),
- the reinforcement profile (10, 10', 10") during tightening of the screw connection (18, 18') or similar penetrating the external profile wall (2) of the hollow-chamber profile (1, 1') is subjected to a pivoting or rotating movement, respectively, and hereby in at least one region of the reinforcement profile (10, 10', 10'') which is spaced apart from the screw connection (18) or similar is pressed against the internal wall of the reinforcement chamber (3, 3').

2. Method according to Claim 1, **characterized in that** at least one of the regions (23, 23', 24) of the internal wall of the reinforcement chamber (3, 3'), against which the reinforcement profile (10, 10', 10'') is pressed, is part of the external profile wall (2).

3. Method according to Claim 1 or 2, **characterized in that** at least one of the regions (23, 23', 24) of the internal wall of the reinforcement chamber (3, 3'), against which the reinforcement profile (10, 10', 10'') is pressed, runs approximately parallel with the external visible face or the glazed plane, respectively.

4. Method according to one of Claims 1 to 3, **characterized in that** the one pivoting or rotating movement, respectively, causes rotation of the reinforcement profile (10, 10', 10'') by at least 3°.

## Revendications

1. Procédé de renforcement d'un profil de chambre creuse (1, 1') comprenant un profil de renforcement (10, 10', 10''), le profil de chambre creuse (1, 1')
- se composant au moins essentiellement de plastique,
- présentant des parois extérieures de profil (2, 2') et des nervures intérieures (4-7, 4'-7') pour former les chambres creuses (15, 16, 17),
- présentant une chambre de renforcement (3, 3') qui est formée dans des régions partielles par la paroi extérieure de profil (2) et dans d'autres régions partielles par les nervures intérieures (6, 7) du profil de chambre creuse (1, 1'),
et le profil de renforcement (10, 10', 10'')
- présentant plusieurs branches (12, 13, 14, 22, 22'),
- étant enfoncé dans la chambre de renforcement (3, 3') et
- étant fixé à celle-ci au moyen d'un vissage (18, 18') ou similaire traversant la paroi extérieure de profil (2) du profil de chambre creuse (1, 1'),
- le profil de renforcement (10, 10', 10'') étant formé et enfoncé dans la chambre de renforcement (3, 3') de telle sorte que l'une des branches (13) du profil de renforcement dans la région du vissage ultérieur (18, 18') ou similaire soit d'abord espacée par rapport à la paroi extérieure de profil (2) et vienne en contact avec la paroi extérieure de profil (2) dans au moins une autre région,
- le profil de renforcement (10, 10', 10''), lors du serrage du vissage (18, 18') ou similaire traversant la paroi extérieure de profil (2) du profil de chambre creuse (1, 1') subissant un mouvement de pivotement ou de rotation, et étant ainsi pressé, dans au moins une région du profil de renforcement (10, 10', 10'') espacée du vissage (18) ou similaire contre la paroi intérieure de la chambre de renforcement (3, 3').

2. Procédé selon la revendication 1, **caractérisé en ce qu'**au moins l'une des régions (23, 23', 24) de la paroi intérieure de la chambre de renforcement (3, 3') contre laquelle est pressée le profil de renforcement (10, 10', 10'') fait partie de la paroi extérieure de profil (2).

3. Procédé selon la revendication 1 ou 2, **caractérisé en ce qu'**au moins l'une des régions (23, 23', 24) de la paroi intérieure de la chambre de renforcement (3, 3') contre laquelle est pressé le profil de renforcement (10, 10', 10'') s'étend approximativement parallèlement à la surface visible depuis l'extérieur ou au plan du vitrage.

4. Procédé selon l'une quelconque des revendications 1 à 3, **caractérisé en ce que** le mouvement de pivotement ou de rotation provoque une rotation du profil de renforcement (10, 10', 10'') d'au moins 3°.
